# FASCICULE DE BREVET EUROPEEN

(11) **EP 0 148 673 B1**
(45) Date de publication et mention de la délivrance du brevet: **02.09.1987**
(21) Numéro de dépôt: 84402526.2
(22) Date de dépôt: 07.12.1984
(51) Int. Cl.: B65D 21/02, B65D 1/40

(54) **Plateau de groupage pour emballages parallélépipédiques et ensemble de groupage utilisant de tels plateaux**
Sammelplatte für parallelepipedische Behälter und Gruppierungseinheit für solche Platten
Assembling tray for parallelepipedic packages and a unit for assembling such a tray

(30) Priorité: 22.12.1983 FR 8320548
(43) Date de publication de la demande: 17.07.1985
(73) Titulaire: S.I.F.A.R. S.A., Société dite:, F-75008 Paris (FR)
(72) Inventeur: Schmit, Pierre, F-75017 Paris (FR)
(74) Mandataire: Loriot, Jacques

## Description

La présente invention concerne un plateau de groupage et de présentation pour des emballages parallélépipédiques, notamment pour des emballages en carton contenant un liquide alimentaire, par exemple du lait ou des jus de fruits.

Pour rationaliser la fabrication, la livraison et la distribution des produits alimentaires en emballages carton, tels que le lait, il est courant, à la fin des opérations de formage de remplissage et de fermeture des emballages, de grouper ces emballages dans des conteneurs de grand volume qui sont livrés aux magasins de distribution à libre service et dans lesquels les clients prennent directement les emballages qu'ils désirent.

Les conteneurs étant prévus pour recevoir 800 à 1000 emballages d'un litre, ce système convient pour les magasins à très grande surface, bien que, à cause de la hauteur des parois grillagées des conteneurs, il ne soit pas très commode pour les clients de saisir les emballages des rangées inférieures.

La présente invention concerne des plateaux de groupage qui permettent une utilisation beaucoup plus souple pour des magasins de plus faible surface et qui conviennent bien également à la distribution de denrées n'ayant pas une longue conservation, comme le lait frais par exemple. Au surplus, avec ces plateaux, les clients peuvent se servir plus facilement qu'avec les conteneurs de grand volume utilisés couramment.

On connaît déjà, d'après FR-A-2 508 005, un plateau de groupage et de présentation, pour emballages parallélépipédiques, qui comprend essentiellement deux parois longitudinales, deux parois latérales et un fond. Dans ce plateau, les parois longitudinales et latérales se prolongent vers le bas au-delà du fond pour former une jupe au-dessous du niveau du fond, cette jupe présentant sur chacune des parois longitudinales, une échancrure dans la partie centrale de cette paroi longitudinale, échancrure qui remonte jusqu'au niveau du dessous du plateau.

La présente invention a pour objet un plateau de groupage du type défini ci-dessus, caractérisé en ce que: les bords supérieurs des parois latérales sont pourvus de becs de centrage en saillie vers le haut adaptés à coopérer avec les bords inférieurs des prolongements des parois latérales d'un deuxième plateau empilé sur le premier; en ce que les parois longitudinales présentent un dépassement au-delà des parois latérales, ces dernières étant en retrait par rapport au bord terminal des parois longitudinales, et en ce que chaque bord supérieur des parois latérales forme un rebord faisant saillie par rapport à la paroi latérale correspondante, lesdits becs de centrage étant portés par lesdits rebords en saillie.

Grâce à cet agencement, on peut grouper côte à côte, dans un premier plateau, une première rangée d'emballages (par exemple 20 emballages groupés 4 X 5) puis coiffer les emballages de cette première rangée par un deuxième plateau dont la jupe encercle et retient le sommet des emballages de la première rangée, ce deuxième plateau recevant à son tour une deuxième rangée d'emballages, et ainsi de suite.

On peut ainsi empiler, suivant la hauteur des emballages, 5 à 6 plateaux garnis d'emballages pour former un ensemble parfaitement stable et rigide. L'échancrure précitée, prévue dans la jupe, permet de gglisser la fourche d'un élévateur à fourche sous le plateau inférieur pour soulever et transporter d'un bloc la pile d'emballages et permet également de centrer et caler le plateau inférieur sur un chariot.

Les becs de centrage en saillie vers le haut dont sont pourvus les bords supérieurs des parois latérales permettent de superposer de façon stable un grand nombre de plateaux (par exemple 20), lorsque ceux-ci sont vides. Il est ainsi possible de stocker et de déplacer, sous un faible volume, un grand nombre de plateaux vides, avant leur garnissage ou lorsque les emballages qu'ils contenaient ont été retirés.

L'invention vise également l'ensemble de groupage composé de plusieurs plateaux garnis et superposés.

Le plateau et l'ensemble de groupage suivant l'invention présentent encore d'autres caractéristiques avantageuses qui seront décrites plus longuement dans la description qui suit accompagnée de dessins annexés.
La figure 1 est une vue en perspective montrant un premier plateau garni d'emballages qui sont coiffés par un second plateau.
La figure 2 est une vue de côté du plateau, montrant sa paroi longitudinale,
La figure 3 est une vue de dessus du plateau,
La figure 4 est une vue partielle, à plus grande échelle, d'une des parois latérales du plateau, vue de l'extérieur,
La figure 5 est une vue partielle transversale en coupe du plateau suivant la ligne V-V de la figure 3.
La figure 6 est une vue partielle longitudinale en coupe du plateau suivant la ligne VI-VI de la figure 3.
La figure 7 est une vue de côté d'une pile de 5 rangées d'emballages formant un ensemble de groupage à 5 plateaux.
La figure 8 est une vue de côté d'une pile de 5 plateaux vides emboîtés les une sur les autres.

Les deux plateaux identiques P₁-P₂ représentés sur la figure 1 comportent chacun deux parois longitudinales 2, 2', deux parois latérales 4, 4' et un fond 6, de préférence ajouré. Le plateau peut être réalisé en matière plastique moulée, les parois et le fond ayant par exemple une épaisseur de l'ordre de 3 mm.

Les dimensions intérieures L et 1 du plateau sont telles qu'on peut y loger N rangées (par exemple 5) de (par exemple 4) emballages parallélépipédiques. C'est ainsi qu'on a représenté, sur la figure 1, le plateau inférieur P₁ garni de 20 emballages 8₁, 8₂, 8₃, etc...

Les parois longitudinales 2, 2' et les parois latérales 4, 4' comportent des prolongements 10, 10', 12, 12' (voir également figures 2, 4, 5, 6) qui s'étendent vers le bas, au-delà du fond 6, pour former une sorte de jupe au-dessous du niveau du fond. Les dimensions intérieures de cette jupe sont identiques aux dimensions L et 1 de la partie supérieure du plateau, si bien que la jupe 10, 12, 10', 12' du plateau supérieur P₂ permet de coiffer la partie supérieure des emballages 8₁, 8₂ logés dans le plateau inférieur P₁, comme il est représenté sur la figure 1.

La jupe 10, 10' des parois longitudinales 2, 2' présente une échancrure 14, 14', dans la partie centrale des parois longitudinales, qui peut s'étendre sur une longueur d (figure 2) de l'ordre de 50 à 60 % de la longueurL De préférence, la profondeur p de cette échancrure est telle que l'échancrure remonte jusqu'au niveau du fond 6 du plateau. Cette échancrure permet notamment de soulever et transporter une pile d'emballages au moyen de la fourche 15 d'un chariot élévateur à fourche comme on le verra à propos de la figure 7.

Les prolongements 10, 10', 12, 12' des parois ont essentiellement pour but de maintenir serrés les une contre les autres les sommets des emballages 8₁, 8₂,... et leur hauteur h (figure 5) en dessous du niveau inférieur 16 du fond 6 peut être seulement d'environ 1/2 à 1/4 de la hauteur H des parois 2, 2', 4,4' au-dessus du niveau supérieur 18 du fond 6.

Avant garnissage des plateaux avec des emballages et après que les plateaux ont été dégarnis de leur contenu, il est avantageux que des plateaux vides P₁, P₂, P₃,... puissent être stockés emplilés les une sur les autres, comme il est représenté sur la figure 8. Pour obtenir un empilage stable d'un grand nombre de plateaux vides, on munit les bords supérieurs 20, 20' des parois latérales 4, 4' du plateau de becs en saillie vers le haut 22 avec lesquels viennent coopérer les bords inférieurs 24, 24' des parois 4, 4' du plateau supérieur afin de centrer les plateaux les une sur les autres.

De préférence, comme on le voit clairement sur les figures 1 et 4, les parois latérales 4,4' sont situées en retrait par rapport aux bords terminaux 26 des parois longitudinales si bien que celles-ci présentent un dépassement 28 par rapport au plan de la paroi latérale correspondante.

Les deux dépassements 28 sont raccordés par le bord supérieur 20 ou 20' du bac qui fait donc également saillie par rapport à la paroi latérale correspondante 4 et sur lequel viennent de moulage les becs de centrage 22.

Suivant cette disposition, en position empilée des bacs, le bord inférieur 24 ou 24' d'un plateau vient donc se caler contre la face des becs 22 tournés vers le centre du plateau inférieur. On obtient ainsi un empilage stable des plateaux vides, par exemple de 20 plateaux vides, qui peuvent également être levés et déplacés au moyen d'un élévateur à fourche, grâce à la présence des échancrures 14 (figure 8).

Les bords supérieurs 20, 20' étant en saillie par rapport à la paroi latérale 4, 4' forment un rebord (visible sur la figure 1) qui permet de saisir solidement un plateau avec les deux mains, sans risque de glisser sur la surface lisse des parois du bac.

De préférence, on donne à ce rebord une forme recourbée vers le bas (comme il est représenté en 30 sur les figures 4 et 6) dans la partie centrale du bord 20 située entre les becs 22. Ce bord recourbé 30 donne encore une meilleure prise pour saisir un plateau plein et permet également d'engager un crochet de levage 30' (figure 6) supporté par une poignée- étrier de levage 32.

De préférence, deux nervures 34 (figure 4) en saillie sur la paroi latérale 4, et encadrant la partie centrale qui comporte le bord recourbé 30, renforcent la paroi latérale.

Pour faciliter le lavage des plateaux avant leur garnissage et pour réduire le volume de matière plastique, on prévoit un fond 6 percé d'ajourages 36 (figure 1). Entre les ajourages 36, on peut prévoir des nervures de renforcement 38 (figures 5 et 6) dont les pieds déterminent le niveau 16 du dessous du fond 6 du plateau et reposent sur la face supérieure des emballages de la couche sous-jacente.

A titre d'exemple, on peut indiquer qu'un plateau prévu pour le groupage de 20 emballages parallélépipédiques d'un litre (73 mm x 73 mm, hauteur 208 mm) pour du lait, en quatre rangées de 5 emballages, à une longueur extérieure de 400 mm et une largeur extérieure de 300 mm.

La hauteur des parois au-dessus du fond est de 50 mm et la hauteur h de la jupe est seulement de 20 mm. Grâce à l'emboîtement de la jupe sur le sommet des emballages sous-jacents, on peut former une pile de 5 hauteurs (soit 100 emballages) parfaitement rigide et stable pour le transport aussi bien que pour la présentation, malgré une hauteur d'environ 1120 mm au-dessus du sol.

Pour assurer un empilage stable des plateaux vides (par exemple jusqu'à 20 plateaux superposés, hauteur environ 1600 mm), une faible hauteur, par exemple 10 mm, des becs de centrages 22 est suffisante. De même le dépassement 28 des parois longitudinales par rapport aux parois latérales peut être seulement de 10 mm environ.

## Revendications

1. Plateau de groupage et de présentation pour emballages parallélépipédiques qui comprend deux parois longitudinales (2, 2'), deux parois latérales (4,4') et un fond (6), lesdites parois longitudinales et latérales se prolongeant vers le bas au-delà dudit fond pour former une jupe (10, 10', 12, 12') au-dessous du niveau dudit fond et ladite jupe présentant, sur chacune des parois longitudinales, une échancrure (14), dans la partie centrale de ladite paroi longitudinale (2, 2') qui remonte jusqu'au niveau (16) du dessous du fond (6), ledit plateau étant caractérisé en ce que: les bords supérieurs (20, 20') des parois latérales (4, 4') sont pourvus de becs de centrage en saillie vers le haut (22) adaptés à coopérer avec les bords inférieurs (24') des prolongements (12, 12') des parois latérales (4,4') d'un deuxième plateau empilé sur le premier; en ce que les parois longitudinales (2, 2') présentent un dépassement (28) au-delà des parois latérales (4, 4'), ces dernières étant en retrait par rapport au bord terminal (26) des parois longitudinales (2, 2'); et en ce que chaque bord supérieur des parois latérales (4, 4') forme un rebord (20-20') faisant saillie par rapport à la paroi latérale correspondante (4), lesdits becs de centrage (22) étant portés par lesdits rebords en saillie (20 - 20').

2. Plateau suivant la revendication 1, caractérisé en ce que chaque bord supérieur (20, 20') des parois latérales (4,4') porte deux becs de centrage (22) situés respectivement au voisinage des extrémités desdits bords.

3. Plateau suivant la revendication 2, caractérisé en ce que la partie (30) des rebords (20, 20') située entre les becs de centrage (22) est recourbée vers le bas pour former un élément de préhension.

4. Ensemble de groupage pour emballages parallélépipédiques en carton, notamment pour emballages de lait, caractérisé en ce qu'il comprend une pluralité de plateaux suivant l'une quelconque des revendications précédentes dont le premier est garni d'une première série d'emballages dont les sommets sont coiffés par un deuxième plateau identique, lui-même garni d'une deuxième série d'emballages, et ainsi de suite.

## Patentansprüche

1. Platte zum Sammeln und Darbieten parallelepipedischer Behälter, mit zwei Längswänden (2, 2'), zwei Seitenwänden (4,4') und einem Boden (6), wobei die genannten Längs- und Seitenwände bis jenseits des genannten Bodens verlängert sind, um unterhalb des Niveaus des genannten Bodens eine Schürze (10,10",-12,12') zu bilden, und wobei die Schürze auf jeder der Längswände im mittleren Teil der genannten Längswand (2, 2') einen bogenförmigen Ausschnitt (14) aufweist, der bis auf das Niveau (16) der Unterseite des Bodens (6) hinauferstreckt, dadurch gekennzeichnet, daß die oberen Ränder (20, 20') der Seitenwände (4, 4') mit nach oben vorstehenden Zentriernasen (22) versehen sind, die geeignet sind, mit den unteren Rändern (24') der Verlängerungen (12, 12') der Seitenwände (4, 4') einer auf die erste Platte gestapelten zweiten Platte zusammenzuwirken, daß die Längswände (2, 2') einen Überstand (28) jenseits der Seitenwände (4,4') aufweisen, wobei letztere in bezug auf den Endrand (26) der Längswände (2, 2') zurückspringen, und daß jeder obere Rand der Seitenwände (4, 4') eine Randleiste (20-20') bildet, die in bezug auf die betreffende Seitenwand (4) vorspringt, wobei die Zentriernasen (22) von den genannten vorspringenden Randleisten (20-20') getragen werden.

2. Platte nach Anspruch 1, dadurch gekennzeichnet, daß jeder obere Rand (20, 20') der Seitenwände (4, 4') zwei Zentriernasen (22) trägt, die sich jeweils nahe den Enden der genannten Ränder befinden.

3. Platte nach Anspruch 2, dadurch gekennzeichnet, daß der zwischen den Zentriernasen (22) liegende Teil (30) der Randleisten (20, 20') nach unten zurückgebogen ist, um ein Griffelement zu bilden.

4. Anordnung zum Sammeln parallelepipedischer Packungen aus Karton, insbesondere Milchpackungen, dadurch gekennzeichnet, daß sie mehrere Platten nach irgendeinem der vorhergehenden Anspruche umfaßt, wobei die erste Platte mit einer ersten Anzahl von Packungen bestückt ist, deren obere Enden von einer identischen zweiten Platte bedeckt sind, die ihrerseits mit einer zweiten Anzahl von Packungen bestückt ist, u.s.w.

## Claims

1. Assembling tray for parallelepipedic containers comprising two longitudinal walls (2, 2'), two lateral walls (4, 4') and a base (6), said longitudinal and lateral walls extending downwards beyond said base to form a skirt (10, 10', 12, 12') below the level of said base, the skirt having, on each of the longitudinal walls, a cut-up (14) in the central section of said longitudinal wall (2, 2') which rises to the level (16) of the bottom of the base (6), said tray being characterised in that the upper sides (20, 20') of the lateral walls (4, 4') are provided with centering points projecting upwards (22) which are adapted to correspond with the lower sides (24') of the extensions (12, 12') of the lateral walls (4, 4') of a second tray stacked on top of the first one; in that the longitudinal walls (2, 2') have a projecting section (28) beyond the lateral walls (4, 4'), the latter being recessed with regard to the end (26) of the longitudinal walls (2, 2'), and in that each upper side of the lateral walls (4, 4') forms a shoulder (20-20') which overhangs with regard to the corresponding lateral wall (4), said centering points (22) being supported on said overhanging shoulders (20-20').

2. Tray according to claim 1, characterised in that each upper side (20, 20') of the lateral walls (4, 4') supports two centering points (22) located next to the ends of said sides.

3. Tray according to claim 2, characterised in that the section (30) of the shoulders (20, 20') located between the centering points (22) is curved downwards to form a gripping element.

4. Assembling unit for parallelepipedic cardboard packages, especially for milk packages, characterised in that it comprises a plurality of trays according to one of the above claims, the first tray being provided with an initial set of packages the tops of which are covered with a second, identical tray, the latter being provided with another set of packages, and so forth.
